# EUROPÄISCHE PATENTSCHRIFT

(11) **EP 3 913 141 B1**
(45) Veröffentlichungstag und Bekanntmachung des Hinweises auf die Patenterteilung: **25.02.2026**
(21) Anmeldenummer: 21174959.3
(22) Anmeldetag: 20.05.2021
(51) Int. Cl.: E01F 7/04

(54) **LAWINENAUSLÖSUNGSSYSTEM MIT LAWINENAUSLÖSUNGSVORRICHTUNGEN, MONTAGE EINER LAWINENAUSLÖSUNGSVORRICHTUNG UND VERFAHREN ZUR BETÄTIGUNG SOLCHER VORRICHTUNGEN**
AVALANCHE TRIGGER SYSTEM WITH AVALANCHE TRIGGER DEVICES, INSTALLATION OF AVALANCHE TRIGGER DEVICE, AND METHOD FOR OPERATING SUCH DEVICES
SYSTÈME DE DÉCLENCHEMENT D'AVALANCHE AVEC DISPOSITIFS DE DÉCLENCHEMENT D'AVALANCHE, MONTAGE D'UN DISPOSITIF DE DÉCLENCHEMENT D'AVALANCHE ET PROCÉDÉ DE FONCTIONNEMENT DE TELS DISPOSITIFS

(30) Priorität: 20.05.2020 AT 504492020
(43) Veröffentlichungstag der Anmeldung: 24.11.2021
(73) Patentinhaber: Singer, Manfred, 6170 Zirl (AT)
(72) Erfinder: Singer, Manfred, 6170 Zirl (AT)
(74) Vertreter: HGF

(56) Entgegenhaltungen:
- WO-A1-2009/049345
- AT-A1- 508 046
- AT-B- 357 194
- DE-A1- 102011 013 666
- DE-A1- 3 406 748

## Beschreibung

Lawinenauslösungssystem mit Lawinenauslösungsvorrichtungen, Montage einer Lawinenauslösungsvorrichtung und das Verfahren zur Betätigung solcher Vorrichtungen

Die Erfindung betrifft ein Lawinenauslösungssystem umfassend eine oder mehrere Lawinenauslösungsvorrichtungen sowie deren Montage an einem Abhang und das Verfahren zur Betätigung solcher Vorrichtungen.

Lawinenauslösungsvorrichtungen sind allgemein bekannt und dienen dazu, einer ungewollten Lawinenauslösung vorzubeugen, indem sie ausgelöst werden, bevor eine Gefahr für Menschen und Objekte entstehen kann.

Meistens werden Lawinen durch Sprengladungen oder andersartig erzeugte Druckwellen ausgelöst. Diese wirken lokal auf die Schneedecke ein. Bei ortsfesten Lawinenauslösungsvorrichtungen wird oftmals am selben Ort auf die Schneedecke eingewirkt. Hierdurch wird die Schneedecke zunehmend verdichtet. Dies kann dazu führen, dass lokal im Bereich der Lawinenauslösungsvorrichtung die Schneedecke fester als im übrigen Bereich ist und hierdurch keine Lawine ausgelöst wird, obwohl eine hohe Lawinengefahr besteht. Dies ist äußerst gefährlich, da man aufgrund einer versuchten Lawinensprengung, die zu keinem Lawinenabgang führt, geneigt ist, die Situation falsch einzuschätzen und als sicher zu beurteilen, obwohl eine hohe Lawinengefahr besteht.

Aus der WO 2009/049 345 A1 ist eine solche Lawinenauslösungsvorrichtung bekannt, die zur Auslösung einer Schneemasse zwei betätigbare Platten aufweist. Zwischen den beiden Platten ist bergseitig eine Schwenkachse angeordnet ist, wobei eine Einrichtung zum Auslösen einer schlagartigen Abwärtsbewegung der hochgeschwenkten Hubplatte vorgesehen ist. Damit wird einerseits erreicht, dass durch das nach oben Schwenken ein Eindringen von Schnee unterhalb der Hubplatte weitgehend vermieden wird, wodurch dann beim schlagartigen nach unten Klappen der Hubplatte ein entsprechender Schlag bzw. Stoßimpuls an die Schneeschicht abgegeben wird, die dann das Auslösen der Lawine bewirkt. Weiters wird durch das Hochschwenken des talseitigen Endes der Hubplatte dort bereits eine Abrissstelle der Lawine ausgebildet. Dadurch, dass dann nach dem schlagartigen Abwärtsfallen der Hubplatte der Impuls bereits auf eine Abrissstelle übertragen wird, wird das Auslösen der Lawine mit hoher Wahrscheinlichkeit erreicht. Weiterhin können Seile mit ihren Enden einerseits an der Hubplatte und anderseits über Anker am Geländeboden befestigt sein. Die Länge der Seile ist dabei so bemessen, dass die Seile bei hochgeschwenkter Hubplatte gespannt sind, bei abgeklappter Hubplatte jedoch locker am Boden aufliegen. Die Seile haben dabei den Sinn, dass über einen weiten seitlichen Bereich von etwa 20-25 m der erfindungsgemäßen Einrichtung die Schneeschicht angeschnitten wird, womit erreicht wird, dass durch das schlagartige Herunterfallen der Hubplatte 53 auf einen breiten Bereich ein Abriss der Schneemassen unter Auslösung einer künstlichen Lawine erzielt wird.

Bei der AT 508046 A1 handelt es sich um die zur WO 2009/049 345 A1 gehörigen österreichischen Patentanmeldung, die zusätzlich zu der daraus bekannten Vorrichtung zum Auslösen von Lawinen eine Stromversorgung mit einem aufladbaren Stromspeicher offenbart. Der Stromspeicher wird durch eine Brennstoffzelle gespeist.

Aus der AT 13446 U1 ist darüber hinaus ein System zur Auslösung von Lawinen mit einer ähnlich der WO 2009/049 345 A1 versehenen Platte bekannt, die von einem aufblasbaren Hebekissen gehoben wird. Beidseitig des Hebekissens sind Stützen angeordnet, die die Platte im gehobenen Zustand halten und deren bodenseitigen Aufstandpunkte mit einer Seilkonstruktion ruckartig zurückgezogen werden.

Aus der WO 2012/079 102 A1 ist ebenfalls eine Lawinenauslösungsvorrichtung bekannt, bei der ein Hebekissen mittels eines Druckgases über mechanische oder pneumatische Auslöseelemente aufgeblasen wird. Weiters sieht diese Vorrichtung eine Fernsteuerung, eine beheizte Zuleitung der Druckgaszufuhr und eine Energieversorgung mittels Hochleistungsbatterien, Windgeneratoren, Solarpaneele oder Brennstoffzellen vor.

Die AT 514 310 A1 zeigt ein Lawinenauslösungssystem, bei welchem klappbare Stoßschilder und Seilzüge als Energieübertragungsmethode zur Anwendung kommen.

Die DE 100 20 916 A1 beschreibt ein allgemeines Lawinenauslösungssystem, wobei einzelne Elemente als Sägevorrichtung oder Schneeschieber dienen; die Energieversorgung wird über Sonnenkollektoren, Batterien oder auch Elektro- bzw. Dieselmotoren vorgenommen.

Die RU 2004/131 334 A beschreibt eine Lawinenauslösungsvorrichtung unter Verwendung eines Gasgenerators; die Dokumente DE 128 75 97 B und FR 2 727 144 A1 zeigen Lawinenauslösungsvorrichtungen bei denen mit einem Arbeitsgas aufgeblasene Auslösevorrichtungen verwendet werden.

Aus der DE 10 2011 013666 A1 geht eine Vorrichtung zum gesteuerten Auslösen von Lawinen hervor, wobei eine Hubplatte mittels Hubkissen anhebbar ist. An der Hubplatte sind seitlich zwei Kragplatten vorgesehen, die mittels einem hydraulischen Zylinder hochschwenk- und absenkbar sind.

Die DE 3406748 A1 zeigt eine Verankerungsvorrichtung für die Verankerung der Träger einer Schneebrücke einer Lawinenverbauung.

Weitere Vorrichtungen auf diesem Technologiegebiet sind u.a. aus den Dokumenten EP 2 374 939 A2 , EP 2 631 365 A2 und AT 357 194 B bekannt.

Die AT 357194 B beispielsweise betrifft eine Einrichtung zur künstlichen Auslösung von Lawinen, mit einem um eine waagerechte Achse schwenkbaren Tisch. Der Tisch kann in Richtung Tal mittels einem Hydraulikzylinder oder einem elektrischen Spindeltrieb angehoben werden. Aufgabe der vorliegenden Erfindung ist es, ein ortsfestes Lawinenauslösungssystem derart zu verbessern, dass eine Lawine zuverlässig und sicher ausgelöst werden kann.

Die Aufgabe wird durch die unabhängigen Patentansprüche gelöst. Vorteilhafte Ausgestaltungen sind in den jeweiligen Unteransprüchen angegeben.

Das erfindungsgemäße Lawinenauslösungssystem umfasst eine oder mehrere Lawinenauslösungsvorrichtungen mit einer Hebevorrichtung zum vertikalen Bewegen eines Schneeschneideelementes, um eine Schneedecke über eine vorbestimmte Länge zu durchtrennen, und eine Steuerung zur Betätigung der Hebevorrichtung auf, um das Schneeschneideelement anzuheben oder abzusenken, wobei die Hebevorrichtung eine hydraulisch oder pneumatisch betätigbare Zylinder-/Kolbeneinheit umfasst. Das Lawinenauslösungssystem umfasst eine Betriebsstation, welche die Lawinenauslösungsvorrichtungen mit einem unter Druck stehendem Arbeitsmedium versorgt. Die Betriebsstation weist einen Drucktank (12) zum Vorhalten des Arbeitsmediums (19) unter Druck auf. Der Zylinder-/Kolbeneinheit wird das Arbeitsmedium zugeführt, um das Schneeschneideelement schlagartig anzuheben.

Ein Schneeschneideelement ist ein Körper mit einer langgestreckten Kante, welche angehoben werden kann, um eine Schneedecke entlang der Kante zu durchtrennen. Der Körper kann eine ebenflächige Platte oder auch ein eindimensional langgestreckter Körper, wie z.B. ein Seil oder Kette oder Stange sein.

Mit einer solchen Hubeinrichtung können große Lasten sehr schnell angehoben werden. Selbst wenn das Schneeschneideelement eine Platte ist, auf welcher eine große Menge Schnee liegt. Durch eine schnelle, schlagartige Aufwärtsbewegung kann ein Riss in der Schneedecke erzeugt werden, der zu einem Lawinenabgang führt.

Das Schneeschneideelement kann als schwenkbar gelagerte Hebeplatte der Hebevorrichtung ausgebildet sein, sodass sie mit einer Kante von einer Ausgangsstellung in eine Endstellung anhebbar und wieder absenkbar ist. Beim Anheben der Hebeplatte wird eine durchgehende Schneedecke an den Kanten der Hebeplatte durchtrennt. Der Teil der Schneedecke, welcher sich auf der Hebeplatte befindet, wird zusammen mit der Hebeplatte angehoben.

Die Hebevorrichtung kann mit einem oder zwei Seilen, insbesondere zwei Stahlseilen verbunden sein, die jeweils rechts und/oder links der Hebevorrichtung angeordnet sind und insbesondere unter einer Federvorspannung stehen. Die Seile werden beim Anheben der Hebevorrichtung mit angehoben und durchschneiden die Schneedecke. Die Seile dienen somit neben der Hebeplatte als zusätzliche Schneeschneideelemente.

Durch Anheben der Hebevorrichtung wird ein künstlicher Schneeabbruch erzeugt. Um auch bei geringen Schneehöhen eine Auslösung gewährleisten zu können, weist diese Konstruktion eine geringe Maximalhöhe auf. Um eine Fehlfunktion der Hebeplatte zu vermeiden, ist die Hebeplatte mit einem Scharniergelenk an einer Basis befestigt, wobei das Scharniergelenk im montierten Zustand bergwärts gerichtet ist, damit beim Heben der Platte ein Schneeeinbruch verhindert wird. Die federvorgespannten Seile bzw. Stahlseile befinden sich in der Ausgangsstellung in Bodennähe und lösen beim Heben der Platte eine Abrisskante seitlich der Hebevorrichtung aus.

Vorzugsweise ist die Zylinder-/Kolbeneinheit hydraulisch betätigbar, denn eine solche Hubeinheit kann mit kleinen, kompakten Hydraulikeinheiten große Lasten heben, wodurch die gesamte Hebevorrichtung sehr kompakt ausgebildet werden kann.

Ein Lawinenauslösungssystem umfasst die Betriebsstation, welche ein hydraulisches oder pneumatisches Arbeitsmedium unter Druck bereit stellt. Die Betriebsstation weist einen Drucktank auf, in dem das Arbeitsmedium unter Druck vorgehalten wird, so dass es schlagartig an die Lawinenauslösungsvorrichtung übertragen werden kann.

Die Betriebsstation ist vorzugsweise so ausgebildet, dass sie gleichzeitig mehrere Lawinenauslösungsvorrichtungen mit dem Arbeitsmedium bedienen kann.

Ist das Arbeitsmedium ein Hydraulikmedium, dann ist der Drucktank vorzugsweise mit einem Gaspolster ausgebildet. Hierdurch ist es möglich ein großes Volumen an Hydraulikmedium kurzfristig abzugeben und so bspw. mehrere Lawinenauslösungsvorrichtungen gleichzeitig anzusteuern.

Der Drucktank kann austauschbar an der Betriebsstation und/oder von extern aufladbar ausgebildet sein.

Die Betriebsstation weist vorzugsweise eine Pumpe auf, um den Drucktank unter Druck zu setzen.

Die Pumpe kann elektrisch oder mit Druckgas insbesondere Druckluft angetrieben werden.

Die Betriebsstation kann als Energiespeicher eine Kombination aus einem Gasmotor, einem Generator und einem Gasdrucktank aufweisen, wobei der Gasmotor und der Generator derart miteinander gekoppelt sind, dass der Gasmotor mit dem aus dem Gasdrucktank bereitgestelltem Druckgas betrieben werden kann und den Generator zum Erzeugen von Strom antreibt oder der Generator mit Strom als Elektromotor angetrieben werden kann, um den Gasmotor als Pumpe anzutreiben, um den Gasdrucktank unter Druck zu setzen. Hierdurch kann einerseits elektrische Energie im Gasdrucktank als Gasdruck zwischengespeichert werden und andererseits der gespeicherte Gasdruck zum Bereitstellen von elektrischer Energie verwendet werden. Dies ist insbesondere in Kombination mit einer Photovoltaikanlage von Vorteil, welche über einen längeren Zeitraum (z.B. mehrere Tage), wenn die Sonne scheint, elektrische Energie mit geringer Leistung zur Verfügung stellt, die dann als Gasdruck gespeichert wird. Mit dem gespeicherten Gasdruck kann dann in einem kürzeren Zeitraum (einige Stunden) elektrische Energie mit hoher Leistung erzeugt werden, um bspw. die Pumpe zum Aufladen des Drucktankes für das Arbeitsmedium zu betreiben oder eine Heizeinrichtung mit Strom zu versorgen.

Alternativ oder in Kombination mit dem oben erläuterten Energiespeicher kann die Betriebsstation auch eine Brennstoffzelle aufweisen, welche die Betriebsstation mit Strom versorgt.

Mit dieser Lawinenauslösungsvorrichtung kann die Lawine manuell oder automatisch und vor allem wiederholt je nach Schneehöhe und Temperatur ausgelöst werden.

Zum Auslösen kann eine Fernsteuerung verwendet werden.

Um eine rechtzeitige Auslösung der Schneemasse zu bewirken, wird eine obere Temperaturgrenze von +5°C festgelegt.

### DETAILLIERTE BESCHREIBUNG

Anhand der Zeichnung wird die Erfindung im Folgenden beispielhaft näher erläutert. Es zeigen in:
- Figur 1: eine Anordnung mehrerer erfindungsgemäßen Lawinenauslösungsvorrichtungen an einem Hang;
- Figur 2: eine Lawinenauslösungsvorrichtung mit ausgefahrener Hebeplatte;
- Figur 3: drei nebeneinander angeordnete Lawinenauslösungsvorrichtungen;
- Figur 4: eine Ausführungsform der Hebeplatte einer erfindungsgemäßen Lawinenauslösungsvorrichtung;
- Figur 5: eine am Fels verankerte Betriebsstation zum Betreiben einer oder mehrerer der Lawinenauslösungsvorrichtungen in einer Frontansicht;
- Figur 6: die Betriebsstation aus Figur 5 in einer Seitenansicht;
- Figur 7: ein Container der Betriebsstation aus Figur 5 in einer Draufsicht und einer Seitenansicht;
- Figur 8: die Betriebsstation aus Figur 5 in einem Blockschaltbild;
- Figur 9: ein Blockschaltbild einer Betriebsstation und einer Lawinenauslösungsvorrichtung gemäß einem zweiten Ausführungsbeispiel;
- Figur 10: die Lawinenauslösungsvorrichtung mit integrierten hydraulischen Komponenten gemäß dem zweiten Ausführungsbeispiel;
- Figur 11: ein Blockschaltbild mit mehreren Lawinenauslösungsvorrichtungen gemäß dem zweiten Ausführungsbeispiel;
- Figur 12: die Lawinenauslösungsvorrichtung aus Figur 10 mit eingefahrener Hebeplatte; in einer Ansicht von seitlich oben;
- Figur 13: die Lawinenauslösungsvorrichtung aus Figur 10 mit ausgefahrener Hebeplatte; in einer Ansicht von seitlich oben; und
- Figur 14: die Lawinenauslösungsvorrichtung aus Figur 10 mit ausgefahrener Hebeplatte; in einer Ansicht von seitlich unten.

Ein Ausführungsbeispiel eines Lawinenauslösungssystems 1 umfasst vier Lawinenauslösungsvorrichtungen 2 und eine Betriebsstation 3.

Eine jede Lawinenauslösungsvorrichtung 2 weist eine Hebeplatte 4 und eine Basis 5 auf (Figur 2 - 4). Im vorliegenden Ausführungsbeispiel ist die Basis 5 plattenförmig mit mehreren Schlitzen 6 ausgebildet. Die Basis 5 ist deutlich schmäler als die Hebeplatte 4. An den Eckbereichen der Basis 5 sind Durchgangslöcher 7 vorgesehen, so dass die Basis 5 mittels Erdanker an einem Hang fixiert werden kann (Fig. 4).

Die Basis 5 und die Hebeplatte 4 sind jeweils an einem Rand mit einem Scharniergelenk 8 miteinander verbunden. Zwischen der Basis 5 und der Hebeplatte 4 ist eine Zylinder-/Kolbeneinheit 9 angeordnet, welche als Hubeinrichtung fungiert. Mittels der Zylinder-/Kolbeneinheit 9 kann die Hebeplatte 4 von der Basis 5 um das Scharniergelenk 8 geschwenkt bzw. angehoben bzw. abgesenkt werden. Die Hebeplatte 4 und die Basis 5 können somit mittels der Zylinder-/Kolbeneinheit 9 ähnlich wie zwei Schalenhälften einer Muschel auseinandergeklappt und wieder zusammengeklappt werden.

Im vorliegenden Ausführungsbeispiel ist die Zylinder-/Kolbeneinheit 9 eine hydraulisch angetriebene Zylinder-/Kolbeneinheit. Im Rahmen der Erfindung kann auch eine pneumatisch betriebene Zylinder-/Kolbeneinheit vorgesehen sein. Eine hydraulisch angetriebene Zylinder-/Kolbeneinheit ist jedoch vorteilhaft, da sie im Vergleich zu einer pneumatischen Zylinder-/Kolbeneinheit wesentlich kompakter ausgebildet werden kann und zudem wesentlich schneller ein hohes Kraftmoment erzeugen kann, wodurch eine schwere Hebeplatte zusammen mit einer darauf liegenden Last sehr schnell und zuverlässig angehoben werden kann.

Im vorliegenden Ausführungsbeispiel besitzt die Hebeplatte 4 eine Größe von 4 m x 2 m (Figur 4). Die Größe der Hebeplatte 4 kann an sich frei gewählt werden und kann an die vor Ort bestehenden Bedingungen angepasst werden.

Die Zylinder-/Kolbeneinheiten 9 sind jeweils über zwei Druckleitungen 10, 11 mit der Betriebsstation 3 verbunden (Figur 8).

Die Betriebsstation 3 weist einen Drucktank 12 mit einem Gaspolster 13 auf. Der Drucktank ist über eine dritte Druckleitung 14 mit einer Hydraulikpumpe 15 verbunden.

Die Hydraulikpumpe 15 ist an einen Elektromotor 16 gekoppelt, der die Hydraulikpumpe antreiben kann.

Die Hydraulikpumpe 15 ist über eine vierte Druckleitung 17 mit einem Reservoir 18 für ein hydraulisches Arbeitsmedium 19 verbunden.

In der vierten Druckleitung 17 zwischen dem Reservoir 18 und der Hydraulikpumpe 15 ist ein Druckmessgerät 20 angeordnet, das den darin befindlichen Druck erfasst.

Von der dritten Druckleitung 14 führt eine Stichleitung 21 zu einer hydraulischen Schalteinrichtung 22. Von der hydraulischen Schalteinrichtung 22 führt eine fünfte Druckleitung 23 zum Reservoir 18. Die hydraulische Schalteinrichtung 22 verbindet die Stichleitung 21 bzw. die fünfte Druckleitung 23 mit den zur Lawinenauslösungsvorrichtung 2 führenden Druckleitungen 10, 11. Die hydraulische Schalteinrichtung 22 hat drei Zustände. Im ersten Zustand ist die Verbindung zwischen der Stichleitung 21 bzw. der fünften Druckleitung 23 und den Druckleitungen 10, 11 getrennt. In einem Hebezustand wird die Stichleitung 21 mit der ersten Druckleitung 10 und die fünfte Druckleitung 23 mit der zweiten Druckleitung 11 verbunden. In einem Absenkzustand wird die Stichleitung 21 mit der zweiten Druckleitung 11 und die fünfte Druckleitung 23 mit der ersten Druckleitung 10 verbunden.

Durch Einstellen der hydraulischen Schalteinrichtung 22 in die entsprechenden Positionen kann die Hebeplatte 4 der Lawinenauslösungsvorrichtung 2 angehoben, abgesenkt oder in der jeweiligen Position gehalten werden, wobei beim Anheben und Absenken jeweils vom Drucktank 12 hydraulisches Arbeitsmedium zur Zylinder-/Kolbeneinheit 9 strömt, um entweder den Kolben aus dem Zylinder auszufahren bzw. einzuziehen.

Das Gaspolster 13 im Drucktank 12 dient zum Halten des Druckes im Drucktank 12, selbst wenn eine größere Menge an hydraulischem Arbeitsmedium 19 aus dem Drucktank 12 zum Heben oder Senken der Hebeplatte 4 abgegeben wird.

Die Betriebsstation 3 weist einen Energiespeicher 24 auf, welcher einen Gasmotor 25, einen Generator 26 und einen Gasdrucktank 27 umfasst. Der Gasmotor 25 und der Generator 26 sind derart miteinander gekoppelt, dass der Gasmotor 25 mit dem aus dem Gasdrucktank 27 bereitgestellten Druck gasbetrieben werden kann und den Generator 25 zum Erzeugen von Strom antreibt. Somit kann der Energiespeicher 24 den im Gasdrucktank 27 gespeicherten Gasdruck in Strom umsetzen und elektrische Energie abgeben.

Der Generator 26 kann jedoch auch als Elektromotor betrieben werden, um den Gasmotor 25 als Pumpe anzutreiben, um Gas in den Gasdrucktank 27 zu pumpen und diesen unter Druck zu setzen. Hierdurch kann elektrische Energie als Gasdruck im Gasdrucktank 27 gespeichert werden.

Der Energiespeicher 24 dient somit einerseits zum Speichern elektrischer Energie im Gasdrucktank 27 als Gasdruck und andererseits zum Umwandeln des Gasdruckes wieder in elektrische Energie.

Ein solcher Energiespeicher 24 ist vor allem in Kombination mit einer Photovoltaikanlage vorteilhaft, welche mit einem oder mehreren Solarpaneelen 28 aus Sonnenlicht elektrischen Strom erzeugt. Hierdurch ist die Betriebsstation 3 unabhängig von einer Energieversorgung. Die Photovoltaikanlage besitzt in der Regel nur eine geringe elektrische Leistung, kann diese jedoch oftmals über einen langen Zeitraum, wie zum Beispiel mehrere Tage, zu Verfügung stellen. Die von der Photovoltaikanlage bereitgestellte elektrische Leistung wird genutzt, um den Gasdrucktank 27 unter Druck zu setzen.

Zum Betreiben des Elektromotors 16 zum Antreiben der Hydraulikpumpe 15 wird eine hohe elektrische Leistung benötigt, jedoch nur über einen kurzen Zeitraum, um mittels der Hydraulikpumpe 15 hydraulisches Antriebsmedium 19 aus dem Reservoir 18 in den Drucktank 12 zu fördern und diesen unter Druck zu setzen.

Alternativ kann der Energiespeicher 24 auch als Brennstoffzelle ausgebildet sein, welcher einen Tank für einen Brennstoff umfasst und wobei die Brennstoffzelle zur Erzeugung elektrischer Energie ausgebildet ist.

Weiterhin kann der Energiespeicher 24 an Stelle des Gasmotors, welcher auch in umgekehrter Weise als Pumpe betrieben werden kann, eine Verbrennungsmaschine aufweisen, welche den Generator 26 antreibt. Als Brennstoff kann z.B. Diesel, Benzin oder ein brennbares Gas, insbesondere Propan, verwendet werden. Der Brennstoff wird in einem entsprechenden Tank vorgehalten.

Als weitere Energiespeicher können eine Batterie bzw. ein Akkumulator 29 vorgesehen sein. Sowohl eine Photovoltaikanlage, ein Akkumulator 29 als auch eine Brennstoffzelle sind grundsätzlich Gleichstromenergiequellen. Der Generator 26 liefert Wechselstrom. Der Elektromotor 16 wird auch mit Wechselstrom betrieben. Die Gleichstromkomponenten und die Wechselstromkomponenten sind mit einem Wechselrichter 30 miteinander gekoppelt, welcher den Gleichstrom in Wechselstrom und umgekehrt umsetzt.

Die Betriebsstation 3 kann eine Heizeinrichtung 31 aufweisen, welche optional vorgesehen ist. Es gibt Hydrauliköle, welche als hydraulisches Antriebsmedium bis -30°C und sogar noch bei kälteren Temperaturen eingesetzt werden können. Die weiteren Komponenten der Betriebsstation 3 sind nicht temperaturempfindlich. Daher ist grundsätzlich eine Heizeinrichtung nicht notwendig. Die Heizeinrichtung 31 kann jedoch bei extremen Bedingungen zweckmäßig sein.

Die Betriebsstation 3 weist eine Steuerung 32 auf, welche mittels elektrischer Signale den Energiespeicher 24, den Elektromotor 16 oder die Heizeinrichtung 31 ansteuert. Die Steuerung 32 ist im vorliegenden Ausführungsbeispiel als SPS-Steuerung ausgebildet und ist frei programmierbar. Die Steuerung 32 ist mit einer Vielzahl Sensoren 33, wie zum Beispiel einem Voltmeter zum Abgreifen der Spannung am Akkumulator 29, einem Temperatursensor zum Messen der Temperatur benachbart zur Heizeinrichtung 31 oder mit dem oben erläuterten Drucksensor 20 verbunden. Die Steuerung 32 dient auch zum Ansteuern der hydraulischen Schalteinrichtung 22.

Weiterhin kann die Steuerung 32 mit Wettersensoren 34 zum Erfassen beispielsweise der Windstärke, der Windrichtung, der Lufttemperatur und/oder der Niederschlagsmenge verbunden sein, welche an einem Mast 35 angeordnet sind.

Die Betriebsstation 3 weist weiterhin ein Funkmodul 36 zum Herstellen einer bidirektionalen Datenverbindung auf. Das Funkmodul 36 ist mit einer Antenne 37 verbunden. Im vorliegenden Ausführungsbeispiel ist das Funkmodul 36 ein GSM-Modul. Es kann jedoch auch ein beliebiges anderes Funkmodul sein, das eine ausreichende Reichweite besitzt, um mit einem entsprechenden geeigneten Sende-/Empfangsgerät mit der Betriebsstation 3 zu kommunizieren, um diese zu warten, steuern und insbesondere um Lawinen auszulösen, wie es unten näher erläutert wird.

Die in Figur 8 gezeigte Betriebsstation 3 weist eine einzige hydraulische Schalteinrichtung 22 auf. Falls die Betriebsstation 3 mehrere Lawinenauslösungsvorrichtungen 2 ansteuern soll, dann ist es zweckmäßig, wenn für jede anzusteuernde Lawinenauslösungsvorrichtung 2 eine separate hydraulische Schalteinrichtung 22 vorgesehen ist. Die übrigen Komponenten müssen nicht mehrfach vorgesehen sein. Es genügt, wenn sie entsprechend dimensioniert werden, um mehrere Lawinenauslösungsvorrichtungen 2 bedienen zu können.

Die Betriebsstation 3 ist in einem Container 38 angeordnet (Figur 5 - 7), wobei der Container 38 an seinen Ecken Laschen 39 mit Durchgangslöchern aufweist, um den Container 38 mittels Erdanker 40 am Untergrund zu fixieren.

Der Mast 35 kann mit einem oder mehreren Seilen 41 gesichert werden.

Ein zweites Ausführungsbeispiel ist in den Figuren 9-14 dargestellt und wird im Folgenden beschrieben. Gleiche Teile besitzen die gleichen Bezugszeichen, wie im ersten Ausführungsbeispiel. Außerdem gelten die dortigen Erläuterungen gleichermaßen für die Teile des zweiten Ausführungsbeispiels.

Das zweite Ausführungsbeispiel unterscheidet sich vom ersten Ausführungsbeispiel dadurch, dass alle hydraulischen Komponenten, die zum Anheben und Absenken der Hebeplatte 4 der Lawinenauslösungsvorrichtung 2 vorgesehen sind, nicht Teil der Betriebsstation 3 sind, sondern in die Lawinenauslösungsvorrichtung 2 integriert sind (Figur 10). Alle weiteren Teile und Komponenten sind weiterhin Bestandteil der Betriebsstation 3 (Figur 9). Die in Figur 10 gezeigte Hydraulikschaltung 57 mit ihren Komponenten entspricht im Wesentlichen der entsprechenden Hydraulikschaltung (Kasten 57 in Figur 8) des ersten Ausführungsbeispiels, welche in der Betriebsstation 3 angeordnet ist.

Die Betriebsstation 3 weist einen Energiespeicher 24 auf, welcher in gleicher Weise wie beim ersten Ausführungsbeispiel ausgebildet ist und einen Generator 26 umfassen kann. Die Betriebsstation 3 kann weiterhin eine Photovoltaikanlage umfassen, welche mit einem oder mehreren Solarpaneelen aus Sonnenlicht elektrischen Strom erzeugt. Als weitere Energiespeicher können eine Batterie bzw. ein Akkumulator 29 vorgesehen sein. Der Generator 26 und der Akkumulator 29 sind über einen Wechselrichter 30 miteinander gekoppelt.

Die Betriebsstation 3 kann eine Heizeinrichtung und eine Steuerung, welche mittels elektrischer Signale den Energiespeicher 24, einen Elektromotor 16 oder die Heizeinrichtung ansteuert, aufweisen. Die Steuerung kann mit einer Vielzahl Sensoren, wie zum Beispiel einem Voltmeter zum Abgreifen der Spannung am Akkumulator 29, verbunden sein. Weiterhin kann die Steuerung mit Wettersensoren zum Erfassen beispielsweise der Windstärke, der Windrichtung, der Lufttemperatur und/oder der Niederschlagsmenge verbunden sein. Die Betriebsstation 3 weist weiterhin ein Funkmodul zum Herstellen einer bidirektionalen Datenverbindung auf. Das Funkmodul kann mit einer Antenne in Verbindung stehen. Alle diese Komponenten sind wie im ersten Ausführungsbeispiel miteinander verschaltet.

Eine Lawinenauslösungsvorrichtung 2 weist wiederum eine Hebeplatte 4 und eine Basis 5 auf (Figur 12-14). An den Eckbereichen der Basis 5 sind Durchgangslöcher 7 vorgesehen, so dass die Basis 5 mittels Erdanker an einem Hang fixiert werden kann.

Die Basis 5 und die Hebeplatte 4 sind jeweils an einem Rand mit einem Scharniergelenk 8 miteinander verbunden. Zwischen der Basis 5 und der Hebeplatte 4 ist eine Zylinder-/Kolbeneinheit 9 angeordnet, welche als Hubeinrichtung fungiert. Im vorliegenden Ausführungsbeispiel ist die Zylinder-/Kolbeneinheit 9 eine hydraulisch angetriebene Zylinder-/Kolbeneinheit 9.

Die Lawinenauslösungsvorrichtung 2 des zweiten Ausführungsbeispiels umfasst die hydraulischen Komponenten, die zum Anheben und Absenken der Hebeplatte 4 der Lawinenauslösungsvorrichtung 2 vorgesehen sind. Diese befinden sich in einer Box 46, welche innerhalb der Basis 5 angeordnet ist (Figur 13 und 14).

In der Box 46 befindet sich der Elektromotor 16, der an eine Hydraulikpumpe 15 gekoppelt ist und zum Antreiben der Hydraulikpumpe 15 dient. Über eine erste Hydraulikleitung 47 ist die Hydraulikpumpe 15 mit einem Reservoir 18 für ein hydraulisches Arbeitsmedium 19 verbunden. Über ein Rückschlagventil 50 und ein erstes Zwei-Wege-Ventil 51 führt die erste Hydraulikleitung 47 von der Hydraulikpumpe 15 zu einem Drucktank 12 mit einem Gaspolster 13. Das erste Zwei-Wege-Ventil 51 kann den Drucktank 12 von der ersten Hydraulikleitung 47 abkoppeln. Vom Drucktank 12 führt die erste Hydraulikleitung 47 weiter durch ein zweites Zwei-Wege-Sitzventil 52 zur Zylinder-/Kolbeneinheit 9. Das zweite Zwei-Wege-Sitzventil 52 kann die erste Hydraulikleitung 47 durchlässig oder nicht-durchlässig schalten.

Über eine zweite Hydraulikleitung 48, die von der ersten Hydraulikleitung 47 zwischen der Hydraulikpumpe 15 und dem Drucktank 12 abzweigt, ist die Hydraulikpumpe 15 mit dem Reservoir 18 für das hydraulische Arbeitsmedium 19 verbunden. In die zweite Hydraulikleitung 48 zwischen der Hydraulikpumpe 15 und dem Reservoir 18 ist ein drittes Zwei-Wege-Sitzventil 53 angeordnet. Das dritte Zwei-Wege-Sitzventil 53 kann die zweite Hydraulikleitung 48 zwischen der Hydraulikpumpe 15 und dem Reservoir 18 durchlässig oder nicht-durchlässig schalten.

In die zweite Hydraulikleitung 48 zwischen der Hydraulikpumpe 15 und dem Reservoir 18 ist eine dritte Hydraulikleitung 49 integriert, die das dritte Zwei-Wege-Sitzventil 53 umgeht. In die dritte Hydraulikleitung 49 ist ein Überdruckventil 54 angeordnet. Das Überdruckventil 54 dient dazu die dritte Hydraulikleitung 49 zu öffnen, falls der Druck in der ersten Hydraulikleitung 47 zu groß wird. Dadurch fließt das hydraulische Arbeitsmedium 19 zurück ins Reservoir 18.

Die Lawinenauslösungsvorrichtung 2 umfasst eine Steuereinrichtung 55, die über eine elektrische Leitung 56 mit dem Elektromotor 16 und den Zwei-Wege-Sitzventilen 51, 52, 53 verbunden ist und zu deren Steuerung ausgebildet ist. Die Lawinenauslösungsvorrichtung 2 ist ebenfalls mittels einer elektrischen Leitung 56 mit der Betriebsstation 3 verbunden. Die Datenverbindung kann eine Modulation auf die bestehende elektrische Leitung 56 sein, das von der Steuereinrichtung 55 verarbeitet wird oder es kann ein separates, in die elektrische Leitung 56, integriertes Datenkabel zur Übertragung der Datensignale oder eine Funkverbindung vorgesehen sein.

Das zweite Ausführungsbeispiel unterscheidet sich vom ersten Ausführungsbeispiel dadurch, dass die Verbindung mit der Betriebsstation 3 nicht über zwei Druckleitungen 10, 11 hergestellt wird, sondern mittels der elektrischen Leitung 56 aufgebaut werden kann. Diese eignen sich besonders für längere Distanzen und elektronische Leitungen sind nicht so wartungsintensiv wie hydraulische Leitungen. Zusätzlich lassen sich so einfacher mehrere Lawinenauslösungsvorrichtungen 2 mit einer Betriebsstation 3 verbinden (Figur 11).

Ein weiterer Vorteil ist, dass durch die Integrierung der hydraulischen Komponenten in die Lawinenauslösungsvorrichtung 2, diese kleiner dimensioniert werden können und so platzsparend in der Box 46 untergebracht werden können. Im vorliegenden Ausführungsbeispiel ist die Hydraulikpumpe 15 mit einem Hubraum von 4 ccm, der Drucktank 12 mit einem Volumen von 1,4 I und das Reservoir 18 mit einem Volumen von 10 I bemessen.

Je nach Größe der Lawinenauslösungsvorrichtung 2 können diese Maße variieren. Vorzugsweise ist ein Drucktank 12 mit einem Volumen von nicht mehr als 2 I bzw. 1,5 I vorgesehen. Das Reservoir kann mit einem maximalen Volumen von bis zu 20 I bzw. bis zu 15 I ausgebildet sein.

Nachfolgend wird der Betrieb des oben beschriebenen Lawinenauslösungssystems 1 erläutert.

Mehrere Lawinenauslösungsvorrichtungen 2 (im vorliegenden Ausführungsbeispiel sind es vier Lawinenauslösungsvorrichtungen 2) werden an einem Hang 42 so angeordnet, dass ihre jeweiligen Scharniergelenke 8 nach oben weisen und freie Kanten 43 der Hebeplatten 4, welche auf der gegenüberliegenden Seite der Scharniergelenke 8 angeordnet sind, nach unten weisen.

Die Hebeplatte 4 mit den freien Kanten 43 bildet ein Schneeschneideelement aus.

Die Lawinenauslösungsvorrichtungen 2 werden jeweils mit der Betriebsstation 3 verbunden, welche am Hang 42 in der Regel oberhalb der Lawinenauslösungsvorrichtung 2 an einem sicheren Ort angeordnet ist.

Die Lawinenauslösungsvorrichtungen 2 werden grundsätzlich mit auf die Basis 5 abgesenkter Hebeplatte 4 angeordnet. Dies wird im Folgenden als Ausgangsstellung bezeichnet. Die so am Hang 42 positionierten Lawinenauslösungsvorrichtungen 2 werden eingeschneit. Bei einer kritischen Schneemenge werden die Lawinenauslösungsvorrichtungen 2 ausgelöst, indem die Hebeplatte 4 schlagartig mittels der Zylinder-/Kolbeneinheiten 9 angehoben werden, wodurch die Hebeplatte 4 einen Teil einer Schneedecke anhebt und so die geschlossene Schneedecke im Bereich ihrer Kanten 43 durchtrennt und abreißt.

Alternativ kann die Lawinenauslösungsvorrichtung 2 mit ausgefahrener Hebeplatte 4 bereitgestellt werden. Daraufhin wird die Lawinenauslösungsvorrichtung 2 eingeschneit und es staut sich Schnee an der Hebeplatte 4, der nicht abrutschen kann. Bei einer kritischen Schneemenge wird die Zylinder-/Kolbeneinheit 9 schlagartig abgesenkt und die losgelöste Schneemasse reißt beim Abrutschen weiteren Schnee mit sich und löst so eine Lawine aus.

Eine weitere Anwendungsmöglichkeit ist die Eindämmung von Schlamm- und Gerölllawinen. Hierbei wird die Lawinenauslösungsvorrichtung 2 ebenfalls mit ausgefahrener Hebeplatte 4 bereitgestellt. Löst sich am Hang Schlamm oder Geröll, dann wird dieser von der Hebeplatte 4 (teilweise) aufgefangen und aufgestaut. In der Folge kann die Zylinder-/Kolbeneinheit 9 langsam abgesenkt werden und das aufgestaute Material kontrolliert abrutschen. Das kontrollierte Abrutschen wird vorzugsweise bei Bedingungen ausgeführt, bei welchen keine Gefahr von Schlamm- oder Gerölllawinen besteht, wie z.B. bei langanhaltenden Regenfällen.

Zum Anheben der Hebeplatten 4 werden die Lawinenauslösungsvorrichtungen 2 gemäß dem ersten Ausführungsbeispiel (Figur 1-8) von der Betriebsstation 3 über die Druckleitungen 10, 11 derart mit hydraulischem Arbeitsmedium 19 versorgt, dass sich die Zylinder-/Kolbeneinheiten 9 strecken und die Hebeplatten 4 anheben. Da das hydraulische Arbeitsmedium 19 im Drucktank 12 unter einem vorbestimmten Druck steht, können gleichzeitig mehrere Lawinenauslösungsvorrichtungen 2 betätigt werden.

Nach dem Anheben der Hebeplatten 4 können diese wieder abgesenkt werden.

Der Drucktank 12 ist vorzugsweise derart dimensioniert, dass zwei oder mehrere Hebe- und Senkvorgänge der jeweiligen Hebeplatten 4 ausgeführt werden können, ohne dass der Drucktank 12 erneut unter Druck gesetzt werden muss. Hierdurch ist sichergestellt, dass auch während einer längeren Schlechtwetterperiode mit kontinuierlichem Schneefall mehrfach eine Lawinenauslösung stattfinden kann. Andererseits kann der Drucktank 12 auch etwas kleiner dimensioniert sein und der Gasdrucktank 27 des Energiespeichers 24 so groß dimensioniert sein, dass der Drucktank 12 mehrfach nach einem jeweiligen Hebe- und Absenkvorgang der Hebeplatten 4 erneut unter Druck gesetzt werden kann, ohne dass der Gasdrucktank 27 selbst aufgeladen werden muss. Auch so können mehrere Hebe- und Absenkvorgänge sichergestellt werden, ohne dass von außen erneut Energie zugeführt werden muss.

Ist im Gasdrucktank 27 der Gasdruck unter seinem Solldruck abgesenkt, dann wird bei Sonnenschein automatisch über die Photovoltaikanlage Strom dem Energiespeicher 24 zum erneuten Aufladen des Gasdrucktankes 27 zugeführt.

Die Beschreibung des zweiten Ausführungsbeispiels funktioniert im Wesentlichen wie beim ersten Ausführungsbeispiel. Der Unterschied besteht darin, dass die Betriebsstation 3 gemäß dem zweiten Ausführungsbeispiel über die elektrischen Leitungen 56 mit den Steuereinrichtungen 55 der Lawinenauslösungsvorrichtungen 2 verbunden ist und ausgebildet ist den Elektromotor 16 und die Zwei-Wege-Sitzventile 51, 52, 53 zu steuern.

Zum Füllen des Drucktanks 12 mit dem hydraulischen Arbeitsmedium 19 treibt der Elektromotor 16 die Hydraulikpumpe 15 an und pumpt das hydraulische Arbeitsmedium 19 vom Reservoir 18 mittels der ersten Hydraulikleitung 47 über das Rückschlagventil 50 zum Drucktank 12 mit dem Gaspolster 13. Der Drucktank 12 wird dadurch unter Druck gesetzt. Hierbei sind die Zwei-Wege-Sitzventile 52, 53 geschlossen und das erste Zwei-Wege-Sitzventil 51 geöffnet. Zum Anheben der Hebeplatte 4 wird das zweite Zwei-Wege-Sitzventil 52 geöffnet, wodurch der Druck im Drucktank 12 dafür sorgt, dass das hydraulische Arbeitsmedium 19 schlagartig weiter zur Zylinder-/Kolbeneinheit 9 strömt. Vorzugsweise wird der Drucktank 12 im Voraus gefüllt und bereitgestellt, sodass zum Anheben der Hebeplatte 4 nur noch das Signal zum Öffnen des zweiten Zwei-Wege-Ventils 52 gesendet werden muss. Es ist aber auch möglich den Drucktank 12 erst kurz vor Bedarf durch das Antreiben des Elektromotors 16 zu füllen. Dies hat eine geringere Beanspruchung der mechanischen Bauteile zur Folge.

Um die Hebeplatte 4 wieder zu senken wird das erste Zwei-Wege-Sitzventil 51 geschlossen und das dritte Zwei-Wege-Sitzventil 53 geöffnet und das hydraulische Arbeitsmedium 19 kann über die zweite Hydraulikleitung 48 zurück in das Reservoir 18 fließen. Das zweite Zwei-Wege-Sitzventil 52 ist weiterhin geöffnet. Das erste Zwei-Wege-Sitzventil 51 vor dem Drucktank 12 muss geschlossen werden, da andernfalls der Druck im Drucktank 12 ein Zurückfließen des hydraulischen Mediums 19 beeinträchtigt. Weiterhin soll der aufgebaute Druck im Drucktank 12 für ein weiteres Anheben der Hebeplatte 4 gespeichert werden.

Eine solche Lawinenauslösung durch Anheben der Hebeplatten 4 kann ferngesteuert über das Funkmodul 36 ausgelöst werden. Alternativ kann eine Lawinenauslösung auch automatisch anhand vorbestimmter Parameter, insbesondere von mit den Wettersensoren 34 erfassten Wetterdaten, ausgelöst werden. Ein automatischer Betrieb des Lawinenauslösungssystems 1 ist jedoch nur zweckmäßig, wenn sichergestellt ist, dass sich keine Personen bei einer automatischen Lawinenauslösung im Gefahrenbereich befinden. Daher kann eine solche automatische Lawinenauslösung auch von der Uhrzeit oder sonstigen weiteren Parametern abhängen.

Als Schneeschneideelement kann alternativ oder zusätzlich zu den Hebeplatten 4 ein Seil 44 vorgesehen sein (Fig. 1 oder 3), das entweder mit beiden Enden an jeweils unterschiedlichen Lawinenauslösungsvorrichtungen 2 befestigt ist, die vorzugsweise synchron angesteuert werden, so dass mit dem Anheben der Hebeplatten 4 auch gleichzeitig das Seil angehoben bzw. abgesenkt wird. Hierdurch kann mit dem Seil über eine längere Strecke zusätzlich die Schneedecke durchschnitten werden, womit die Lawinenauslösung noch zuverlässiger wird. Das Seil kann jedoch auch nur mit einem Ende mit einer Lawinenauslösungsvorrichtung 2 derart verbunden werden, so dass dieses Ende beim Anheben der Hebeplatte 4 angehoben bzw. beim Absenken der Hebeplatte 4 wieder abgesenkt wird. Das andere Ende wird vorzugsweise mit einem Erdanker am Hang befestigt. Bei einer solchen Ausführungsform ist es sinnvoll, wenn das Seil 44 einen elastischen Abschnitt 45, beispielsweise in Form eines elastischen Seiles oder eines Federelementes aufweist, so dass das Seil 44 immer geradlinig gespannt ist. Ein solcher elastischer Abschnitt kann auch bei einem Seil 44 zweckmäßig sein, das mit beiden Enden jeweils an einer Lawinenauslösungsvorrichtung 2 angeordnet ist, um eine asynchrone Bewegung der Lawinenauslösungsvorrichtung 2 ausgleichen zu können.

Anstatt einem Seil 44 kann alternativ oder zusätzlich zu den Hebeplatten 4 auch eine Kette oder eine Stange als Schneeschneideelement vorgesehen sein.

Wenn ein oder mehrere Seile 44 vorgesehen sind, kann die Lawinenauslösungsvorrichtung 2 anstelle einer Hebeplatte 4 lediglich einen Hebel oder einen oder mehrere sonstige Hubmechanismen aufweisen, um ein oder beide Enden des Seiles anzuheben. Bei einer solchen Ausführungsform wird als Schneeschneideelement alleine das Seil 44 verwendet.

### VORTEILE DER ERFINDUNG

Bei dem oben erläuterten Lawinenauslösungssystem handelt es sich um einen stationären und menschenunabhängig hydraulisch oder pneumatisch gesteuerten Vorrichtung, der in lawinengefährdeten Hängen bis zu jeder Neigung aufgebaut werden kann und während der Wintersaison so gut wie keine Wartung benötigt.

Der Drucktank 12 kann auch so ausgebildet sein, dass er vollständig ausgetauscht oder nachträglich befüllt werden kann. Bei einer solchen Ausführungsform sind weder Energiespeicher 24, 29 noch eine Hydraulikpumpe in der Betriebsstation 24 notwendig. Der Austausch oder der Befüllung des Drucktanks 12 kann mit einem Hubschrauber (automatische Druckbetankung des Betriebsmittels) ausgeführt werden. Insbesondere kann vom Hubschrauber über eine Schlauchverbindung der Drucktank direkt im Schwebeflug ohne weiteres Personal befüllt oder die Behälter getauscht.

Ist das Lawinenauslösungssystem als pneumatisch Anlage mit einem Gas als pneumatisches Arbeitsmedium ausgebildet, dann kann der Drucktank durch eine oder mehrere herkömmliche Gasflaschen dargestellt werden.

Die Zylinder-/Kolbeneinheit der Hebevorrichtung kann blitzartig ca. 100-150 mm ausgefahren werden, wodurch ein "Anklopfen" von unten an die Schneedecke ausgelöst wird. Es kann bei jeder Schneehöhe eine Auslösung von unten gewährleistet werden. Bei anderen Lösungen, die von oben mittels Sprengstoff oder Gasgemisch arbeiten, besteht die Gefahr einer Verdichtung des Schnees, so dass keine Auslösung der Lawine mehr möglich ist oder durch hochverdichteten Schnee auch eine Auslösung der Lawine ohne Fremdeinwirkung stattfinden kann. Dagegen wirkt die erfindungsgemäße Vorrichtung von unten und kann bei jedem Schneeaufbau eine Abrisskante erzeugen.

Bei breiteren Lawinenhängen können einzelne oder auch mehrere Lawinenauslösungsvorrichtungen zu Gleich betätigt werden bzw. auch mehrere Anlagen in verschiedenen Höhenschichtlinien mit programmierten Mustern zeitgleich oder zeitlich versetzt geschaltet werden.

Die erfindungsgemäße Vorrichtung ermöglicht eine leise und fast unbegrenzte Lawinenauslösung mit niedrigen Betriebskosten, wobei weder Verletzungsgefahr im Gefahrenbereich durch Detonationsmittel noch intensive Wartungskosten vorliegen.

### WEITERE TECHNISCHE DATEN UND ABWANDLUNGEN

Die elektrische Versorgung kann durch Brennstoffzellen, Akkumulatoren sowie alternativ Photovoltaikanlagen und Windgeneratoren stattfinden, wobei Kombinationen von mehreren dieser Quellen denkbar sind.

Die Fernsteuerung kann elektrisch oder auch per Handy APP stattfinden, wodurch eine zusätzlich bequeme und günstige Steuerung zustande kommt.

Bei der erfindungsgemäßen Vorrichtung ist für einen Temperaturbereich bis etwa -40°C ausgebildet.

Die Akkumulatoren können elektronisch überwacht werden (Ladezustand). Dazu können Flüssigkeitsstände und Temperatur überwacht werden.

Die hydraulischen oder pneumatischen Leitungen sind mit entsprechenden Ventilen versehen. Heizpaneele im Versorgungskasten mit zweimaliger Ansteuerung sorgen für eine Temperaturuntergrenze von +5°C, unter der die Anlage abgeschaltet werden kann (konstante Temperatur für Elektrik und Hydraulik). Darüber kann eine Wiegeplatte oder Ultraschallmessung zur Feststellung des Gasfüllstandes vorgesehen sein.

Zur Erhöhung der Zuverlässigkeit der erfindungsgemäßen Vorrichtung kann eine Schneehöhenmessung vor und nach der Auslösung des Lawinenabgangs ausgeführt werden, sowie eine automatische Systemüberprüfung der Funktionsbereitschaft.

Die Hebeplatte kann eine beheizbare Hebeplatte sein, um Schnee, der sich auf der Hebeplatte ansammelt zu schmelzen und abfließen zu lassen. Dies kann dann sinnvoll sein, wenn sich auf der Hebeplatte eine derart große Menge an Schnee angesammelt hat, dass sie durch das Gewicht des Schnees nicht mehr wie vorgesehen angehoben werden kann. Es können beispielsweise mehrere Heizdrähte vorgesehen sein, die in eine Oberfläche der Hebeplatte integriert sind und die Oberfläche in Längs- und in Querrichtung durchziehen. Da gemäß dem zweiten Ausführungsbeispiel eine elektrische Versorgung der Lawinenauslösungsvorrichtung ohnehin vorgesehen ist, lässt sich dies in dem Fall einfach umsetzen.

### MONTAGE

Die Montage der geräuschlosen Lawinenauslösungsvorrichtung erfolgt im freien Gelände über Zuganker im Felsen oder auf sonstigem festen Untergrund. Die Positionen der Erdanker können über eine vorgegebene, zusammenfaltbare und wiederverwendbare Bohrschablone vorab festgelegt werden, wobei die Anker in den Felsen gebohrt und gesetzt werden. Für die Montage ist ein einziger Transportvorgang notwendig und es ist nicht notwendig, dass ein Betonfundament erstellt wird.

Der Sendemast wird mittels Spannseilen gesichert und geeignete Sicherheitsmodule können installiert werden, welche bspw. einen Ruhemodus der Anlage erfassen, einen Alarm bei Berührung ausgeben, eine sonstige Diebstahlsicherung durchführen, wie. Z.B. mit einem Beschleunigungssensor, ein Zutrittssystem mit Alarmanlage oder ein Blitzschutzmodul enthalten. Es kann auch ein separat ausgebildetes und austauschbares Versorgungsmodul für den Austausch mit einem Hubschrauber vorgesehen sein.

### Bezuaszeichenliste

- 1: Lawinenauslösungssystem
- 2: Lawinenauslösungsvorrichtung
- 3: Betriebsstation
- 4: Hebeplatte
- 5: Basis
- 6: Schlitz
- 7: Durchgangsloch
- 8: Scharniergelenk
- 9: Zylinder-/Kolbeneinheit
- 10: erste Druckleitung
- 11: zweite Druckleitung
- 12: Drucktank
- 13: Gaspolster
- 14: dritte Druckleitung
- 15: Hydraulikpumpe
- 16: Elektromotor
- 17: vierte Druckleitung
- 18: Reservoir
- 19: Hydraulisches Arbeitsmedium
- 20: Druckmessgerät
- 21: Stichleitung
- 22: Hydraulische Schalteinrichtung
- 23: fünfte Druckleitung
- 24: Energiespeicher
- 25: Gasmotor
- 26: Generator
- 27: Gasdrucktank
- 28: Solarpaneel
- 29: Akkumulator
- 30: Wechselrichter
- 31: Heizeinrichtung
- 32: Steuerung
- 33: Sensor
- 34: Wettersensor
- 35: Mast
- 36: Funkmodul
- 37: Antenne
- 38: Container
- 39: Lasche
- 40: Erdanker
- 41: Seil
- 42: Hang
- 43: freie Kante
- 44: Seil
- 45: elastischer Abschnitt
- 46: Box
- 47: erste Hydraulikleitung
- 48: zweite Hydraulikleitung
- 49: dritte Hydraulikleitung
- 50: Rückschlagventil
- 51: erstes Zwei-Wege-Sitzventil
- 52: zweites Zwei-Wege-Sitzventil
- 53: drittes Zwei-Wege-Sitzventil
- 54: Überdruckventil
- 55: Steuereinrichtung
- 56: elektrische Leitung
- 57: Hydraulikschaltung

## Patentansprüche

1. Lawinenauslösungssystem (1) umfassend
- eine oder mehrere Lawinenauslösungsvorrichtungen (2) mit einer Hebevorrichtung zum vertikalen Bewegen eines Schneeschneideelementes, um eine Schneedecke über eine vorbestimmte Länge zu durchtrennen, und einer Steuerung (32) zur Betätigung der Hebevorrichtung, um das Schneeschneideelement anzuheben oder abzusenken,
wobei die Hebevorrichtung eine hydraulisch oder pneumatisch betätigbare Zylinder-/Kolbeneinheit (9) umfasst, und
- eine Betriebsstation (3), welche die Lawinenauslösungsvorrichtungen (2) mit einem unter Druck stehendem Arbeitsmedium (19) versorgt,
**dadurch gekennzeichnet,**
**dass** die Betriebsstation (3) einen Drucktank (12) zum Vorhalten des Arbeitsmediums (19) unter Druck aufweist und wobei der Zylinder-/Kolbeneinheit (9) das Arbeitsmedium im Falle einer Auslösung zugeführt wird, um das Schneeschneideelement schlagartig anzuheben.

2. Lawinenauslösungssystem (1) nach Anspruch 1,
**dadurch gekennzeichnet,**
**dass** das Arbeitsmedium ein hydraulisches Arbeitsmedium (19) ist und der Drucktank (12) ein Gaspolster (13) aufweist.

3. Lawinenauslösungssystem (1) nach Anspruch 1 oder 2,
**dadurch gekennzeichnet,**
**dass** die Betriebsstation (3) eine Hydraulikpumpe (15) zum unter Druck setzen des Drucktankes (12) aufweist.

4. Lawinenauslösungssystem (1) nach einem der Ansprüche 1 bis 3,
**dadurch gekennzeichnet,**
**dass** die Betriebsstation (3) einen Energiespeicher (24) umfassend einen Gasmotor (25), einen Generator (26) und einen Gasdrucktank (27) aufweist, die derart angeordnet und ausgebildet sind, dass der Gasmotor mit dem unter Druck stehendem Gas aus dem Gasdrucktank (27) angetrieben werden kann, um den Generator (26) zum Erzeugen von Strom anzutreiben und dass der Generator (26) als Elektromotor betrieben werden kann, um den Gasmotor (25) als Pumpe anzutreiben, um den Gasdrucktank unter Druck zu setzen.

5. Lawinenauslösungssystem (1) nach einem der Ansprüche 1 bis 4,
**dadurch gekennzeichnet,**
**dass** die Betriebsstation (3) ein Funkmodul (36) für vorzugsweise eine bidirektionale Kommunikation aufweist.

6. Lawinenauslösungssystem (1) nach einem der Ansprüche 1 bis 5,
**dadurch gekennzeichnet,**
**dass** die Betriebsstation (3) eine Steuerung (32) aufweist, die derart ausgebildet ist, dass die mehreren Lawinenauslösungsvorrichtungen (2) nach einem definierten Auslösemuster, d.h. gleichzeitig oder zeitlich versetzt ausgelöst werden.

7. Lawinenauslösungssystem (1) nach einem der Ansprüche 1 bis 6
**dadurch gekennzeichnet,**
**dass** das Schneeschneideelement der Lawinenauslösungsvorrichtung (2) eine Hebeplatte (4) ist, welche schwenkbar gelagert ist, sodass sie mit einer Kante (43) von einer Ausgangsstellung in eine Endstellung anhebbar und wieder absenkbar ist.

8. Lawinenauslösungssystem (1) nach Anspruch 7,
**dadurch gekennzeichnet,**
**dass** die Hebeplatte (4) mit einem Scharniergelenk (8) an einer Basis (5) befestigt ist, wobei das Scharniergelenk (8) vorzugsweise im montiertem Zustand bergwärts gerichtet ist.

9. Lawinenauslösungssystem (1) nach einem der Ansprüche 1 bis 8,
**dadurch gekennzeichnet,**
**dass** das Schneeschneideelement ein Seil (44) oder eine Kette oder eine Stange umfasst.

10. Lawinenauslösungssystem (1) nach Anspruch 9,
**dadurch gekennzeichnet,**
**dass** das Seil (44) oder die Kette mit einem Ende an der Hebevorrichtung und mit dem anderen Ende an einer weiteren Hebevorrichtung oder einem Bodenhaken befestigt ist.

11. Lawinenauslösungssystem (1) nach Anspruch 9 oder 10,
**dadurch gekennzeichnet,**
**dass** ein elastischer Abschnitt (45) in Reihe mit dem Seil (44) oder der Kette angeordnet ist, um das Seil oder die Kette unter einer bestimmten Vorspannung zu halten.

12. Lawinenauslösungssystem (1) nach einem der Ansprüche 9 bis 11,
**dadurch gekennzeichnet,**
**dass** mehrere Seile (44) oder Ketten vorgesehen sind, die mit Federvorspannung anordbar bzw. montiert sind und die sich einer Ausgansstellung in Bodennähe zum Auslösen einer Abrisskante seitlich von der Hebevorrichtung befinden.

13. Lawinenauslösungssystem (1) nach einem der Ansprüche 9 bis 12,
**dadurch gekennzeichnet,**
**dass** das Seil (44) ein Stahlseil ist.

14. Verfahren zur Montage einer oder mehrerer Lawinenauslösungsvorrichtungen (2) eines Lawinenauslösungssystems (1) nach einem der vorhergehenden Ansprüche 7 bis 13 an einem Hang (42), wobei mittels einer Schablone die Position von Löchern festgelegt wird, welche in den Hang gebohrt werden, so dass die Lawinenauslösungsvorrichtung (2) am Hang (42) durch Einsetzen von jeweils einem Erdanker durch jeweils ein Loch (7) an der Basis (5) und in die Bohrung fixiert wird.

15. Verfahren zur ferngesteuerten, geräuschlosen Lawinenauslösung mittels einem Lawinenauslösungssystem (1) nach einem der vorhergehenden Ansprüche 1 bis 13, mit folgenden Schritten:
a) Übermitteln eines Auslösesignals an das Funkmodul (36);
b) schlagartiges Anheben des Schneeschneideelementes.

16. Verfahren nach Anspruch 15, **gekennzeichnet durch** folgende weiteren Schritte:
c) automatische Rückstellung des Schneescheideelementes.

## Claims

1. An avalanche triggering system (1) comprising
- one or more avalanche triggering devices (2) having a lifting device for vertically moving a snow cutting element in order to cut through a snow cover over a predetermined length, and a controller (32) for actuating the lifting device to raise or lower the snow cutting element,
wherein the lifting device comprises a hydraulically or pneumatically actuatable cylinder/piston unit (9), and
- an operating station (3) which supplies the avalanche triggering devices (2) with a pressurized working medium (19),
**characterized in that**
the operating station (3) comprises a pressure tank (12) for storing the working medium (19) under pressure, and wherein the working medium is supplied to the cylinder/piston unit (9) in the event of triggering to abruptly raise the snow cutting element.

2. The avalanche triggering system (1) according to claim 1,
**characterized in that**
the working medium is a hydraulic working medium (19) and the pressure tank (12) comprises a gas cushion (13).

3. The avalanche triggering system (1) according to claim 1 or 2,
**characterized in that**
the operating station (3) comprises a hydraulic pump (15) for pressurizing the pressure tank (12).

4. The avalanche triggering system (1) according to any one of claims 1 to 3,
**characterized in that**
the operating station (3) comprises an energy storage device (24) including a gas engine (25), a generator (26), and a gas pressure tank (27), which are arranged and designed such that the gas engine can be driven by the pressurized gas from the gas pressure tank (27) in order to drive the generator (26) for generating electricity, and that the generator (26) can be operated as an electric motor in order to drive the gas engine (25) as a pump to build up pressure in the gas pressure tank.

5. The avalanche triggering system (1) according to any one of claims 1 to 4,
**characterized in that**
the operating station (3) comprises a radio module (36) for preferably bidirectional communication.

6. The avalanche triggering system (1) according to any one of claims 1 to 5,
**characterized in that**
the operating station (3) comprises a controller (32) which is designed such that the plurality of avalanche triggering devices (2) are triggered according to a defined triggering pattern, i.e. simultaneously or in a time-shifted manner.

7. The avalanche triggering system (1) according to any one of claims 1 to 6,
**characterized in that**
the snow cutting element of the avalanche triggering device (2) is a lifting plate (4) which is pivotably mounted so that an edge (43) thereof can be raised and lowered again from an initial position to an end position.

8. The avalanche triggering system (1) according to claim 7,
**characterized in that**
the lifting plate (4) is attached to a base (5) by means of a hinge joint (8), the hinge joint (8) being preferably directed uphill in the assembled state.

9. The avalanche triggering system (1) according to any one of claims 1 to 8,
**characterized in that**
the snow cutting element comprises a rope (44) or a chain or a rod.

10. The avalanche triggering system (1) according to claim 9,
**characterized in that**
the rope (44) or chain has one end attached to the lifting device and the other end attached to a further lifting device or a ground hook.

11. The avalanche triggering system (1) according to claim 9 or 10,
**characterized in that**
an elastic portion (45) is arranged in series with the rope (44) or chain in order to keep the rope or chain under a predetermined preload.

12. The avalanche triggering system (1) according to any one of claims 9 to 11,
**characterized in that**
several ropes (44) or chains are provided, which can be arranged or are mounted under spring preload and which are located in an initial position near the ground for triggering a breakaway edge to the side of the lifting device.

13. The avalanche triggering system (1) according to any one of claims 9 to 12,
**characterized in that**
the rope (44) is a steel rope.

14. A method of mounting one or more avalanche triggering devices (2), of an avalanche triggering system (1) according to any one of the preceding claims 7 to 13, on a slope (42), wherein a template is used to determine the position of holes to be drilled into the slope so that the avalanche triggering device (2) is fixed to the slope (42) by inserting a ground anchor through each hole (7) at the base (5) and fixing it in the borehole.

15. A method for remote-controlled, silent avalanche triggering by means of an avalanche triggering system (1) according to any one of the preceding claims 1 to 13, comprising the following steps:
a) transmitting a triggering signal to the radio module (36);
b) suddenly raising the snow cutting element.

16. The method according to claim 15, **characterized by** the following further step:
c) automatically resetting the snow cutting element.

## Revendications

1. Système de déclenchement d'avalanches (1) comprenant
- un ou plusieurs dispositifs de déclenchement d'avalanches (2) comportant un dispositif de levage pour déplacer verticalement un élément de coupe de neige afin de couper une couche de neige sur une longueur prédéterminée, et un contrôleur (32) destiné à actionner le dispositif de levage afin de relever ou d'abaisser l'élément de coupe de neige,
sachant que le dispositif de levage comprend une unité cylindre/piston (9) actionnable hydrauliquement ou pneumatiquement, et
- une station opérationnelle (3) qui alimente les dispositifs de déclenchement d'avalanches (2) en fluide de travail sous pression (19),
**caractérisé en ce que**
la station opérationnelle (3) comprend un réservoir sous pression (12) pour stocker le fluide de travail (19) sous pression, et que le fluide de travail est fourni à l'unité cylindre/piston (9) en cas de déclenchement afin de relever brusquement l'élément de coupe de neige.

2. Le système de déclenchement d'avalanches (1) selon la revendication 1,
**caractérisé en ce que**
le fluide de travail est un fluide de travail hydraulique (19) et le réservoir sous pression (12) comprend un coussin de gaz (13).

3. Le système de déclenchement d'avalanches (1) selon la revendication 1 ou 2,
**caractérisé en ce que**
la station opérationnelle (3) comprend une pompe hydraulique (15) pour mettre sous pression le réservoir sous pression (12).

4. Le système de déclenchement d'avalanches (1) selon l'une quelconque des revendications 1 à 3,
**caractérisé en ce que**
la station opérationnelle (3) comprend un dispositif de stockage d'énergie (24) comprenant un moteur à gaz (25), un générateur (26), et un réservoir à pression de gaz (27), qui sont agencés et conçus de telle sorte que le moteur à gaz peut être entraîné par le gaz sous pression provenant du réservoir à pression de gaz (27) afin d'entraîner le générateur (26) pour produire de l'électricité, et que le générateur (26) peut être utilisé comme un moteur électrique afin d'entraîner le moteur à gaz (25) comme une pompe pour établir une pression dans le réservoir à pression de gaz.

5. Le système de déclenchement d'avalanches (1) selon l'une quelconque des revendications 1 à 4,
**caractérisé en ce que**
la station opérationnelle (3) comprend un module radio (36) pour une communication de préférence bidirectionnelle.

6. Le système de déclenchement d'avalanches (1) selon l'une quelconque des revendications 1 à 5,
**caractérisé en ce que**
la station opérationnelle (3) comprend un contrôleur (32) qui est conçu de telle sorte que la pluralité de dispositifs de déclenchement d'avalanches (2) soient déclenchés selon un schéma de déclenchement défini, c'est-à-dire simultanément ou de manière décalée dans le temps.

7. Le système de déclenchement d'avalanches (1) selon l'une quelconque des revendications 1 à 6,
**caractérisé en ce que**
l'élément de coupe de neige du dispositif de déclenchement d'avalanches (2) est une plaque de levage (4) qui est montée de manière pivotante de telle sorte qu'un bord (43) de celle-ci peut être relevé et abaissé à nouveau d'une position initiale à une position finale.

8. Le système de déclenchement d'avalanches (1) selon la revendication 7,
**caractérisé en ce que**
la plaque de levage (4) est fixée à une base (5) au moyen d'une articulation à charnière (8), l'articulation à charnière (8) étant de préférence orientée en montée à l'état assemblé.

9. Le système de déclenchement d'avalanches (1) selon l'une quelconque des revendications 1 à 8,
**caractérisé en ce que**
l'élément de coupe de neige comprend une corde (44) ou une chaîne ou une tige.

10. Le système de déclenchement d'avalanches (1) selon la revendication 9,
**caractérisé en ce que**
la corde (44) ou la chaîne a une extrémité fixée au dispositif de levage et l'autre extrémité fixée à un autre dispositif de levage ou à un crochet de sol.

11. Le système de déclenchement d'avalanches (1) selon la revendication 9 ou 10,
**caractérisé en ce qu'**
une partie élastique (45) est disposée en série avec la corde (44) ou la chaîne afin de maintenir la corde ou la chaîne sous une précharge prédéterminée.

12. Le système de déclenchement d'avalanches (1) selon l'une quelconque des revendications 9 à 11,
**caractérisé en ce que**
plusieurs cordes (44) ou chaînes sont prévues, qui peuvent être disposées ou sont montées sous une précontrainte élastique et qui sont situées dans une position initiale près du sol pour déclencher un bord de rupture sur le côté du dispositif de levage.

13. Le système de déclenchement d'avalanches (1) selon l'une quelconque des revendications 9 à 12,
**caractérisé en ce que**
la corde (44) est une corde en acier.

14. Procédé de montage d'un ou plusieurs dispositifs de déclenchement d'avalanches (2) d'un système de déclenchement d'avalanches (1), selon l'une quelconque des revendications 7 à 13 précédentes, sur une pente (42), sachant qu'un gabarit est utilisé pour déterminer la position des trous à percer dans la pente de manière à ce que le dispositif de déclenchement d'avalanches (2) soit fixé à la pente (42) en insérant un ancrage de sol à travers chaque trou (7) à la base (5) et en le fixant dans le trou de perçage.

15. Le procédé de déclenchement d'avalanches à distance et silencieux au moyen d'un système de déclenchement d'avalanches (1) selon l'une quelconque des revendications 1 à 13 précédentes, comprenant les étapes suivantes :
a) la transmission d'un signal de déclenchement au module radio (36) ;
b) le soulèvement brusque de l'élément de coupe de neige.

16. Le procédé selon la revendication 15, **caractérisé par** l'étape supplémentaire suivante :
c) la réinitialisation automatique de l'élément de coupe de neige.
